# EUROPÄISCHE PATENTSCHRIFT

(11) **EP 0 353 329 B1**
(45) Veröffentlichungstag und Bekanntmachung des Hinweises auf die Patenterteilung: **03.02.1993**
(21) Anmeldenummer: 88112662.7
(22) Anmeldetag: 04.08.1988
(51) Int. Cl.: H01R 9/26

(54) **Schwerer elektrischer Steckverbinder**
Heavy electrical connector
Connecteur électrique lourd

(43) Veröffentlichungstag der Anmeldung: 07.02.1990
(73) Patentinhaber: Weidmüller Interface GmbH & Co., D-32760 Detmold (DE)
(72) Erfinder: Dürkop, Willi, D-6107 Reinheim (DE); Scheffner, Wolfgang, D-6074 Roedermark (DE)
(74) Vertreter: Stracke, Alexander, Dipl.-Ing.

(56) Entgegenhaltungen:
- EP-A- 0 230 537
- DE-C- 3 608 535

## Beschreibung

Die Erfindung betrifft einen schweren elektrischen Steckverbinder mit Bezeichnungsträger für die Polbezeichnung. Die sogenannten schweren elektrischen Steckverbinder, die auch die hochpoligen Steckverbinder umfassen, und als deren typischer Vertreter beispielsweise ein Durchführungssteckverbinder mit einem Steckbereich nach DIN 43652 anzusehen ist, sind durch eine relativ große Kontaktdichte gekennzeichnet, wobei trotz großer Kontaktdichte und hoher Polzahl anwenderseitig die Forderung nach einer möglichst umfassenden und umfangreichen Möglichkeit der Bezeichnung der Pole besteht. Man behilft sich bislang in der Praxis entweder mit pultartig vorstehenden Zusatzelementen auf den Steckverbindern, die dann die Polbezeichnungen tragen (DE-C- 3608535), oder aber man hat an dem Steckverbinder ausgebildete Kabelkanäle mit Schubdeckeln verschlossen, die auf ihrer Sichtseite dann als Bezeichnungsträger dienen (EP-A1-0230537). Alle diese Lösungen führen zu einem ganz erheblichen Raumbedarf für derartige Steckverbinder, einerseits bedingt durch die pultartigen Zusatzteile, andererseits bedingt durch die Kabelkanäle. Dieser erheblich erhöhte Raumbedarf ist dabei insbesondere auch insoweit nachteilig, als im Regelfall in Schaltungsanordnungen eine Vielzahl derartiger Steckverbinder unterzubringen sind, vielfach auch in hintereinanderliegenden Reihen mit jeweils in einer Reihe aneinandergereihten Steckverbindern. Der voluminöse Aufbau der Steckverbinder in einer Reihe behindert dann aber in erheblichem Maße die Verdrahtungsarbeit an Steckverbindern in den anderen Reihen und erzwingt von daher oft einen relativ großen Reihenabstand.

Der vorliegenden Erfindung liegt von daher die Aufgabe zugrunde, einen schweren elektrischen Steckverbinder der gattungsgemäßen Art zu schaffen, der eine umfassende Polbezeichnungsmöglichkeit bei denkbar geringem Raumbedarf dafür ermöglicht.

Die erfindungsgemäße Lösung besteht im wesentlichen in einem Bezeichnungsträger in Form einer unter den Steckverbinder schiebbaren und in eine Ableselage hervorziehbaren Schubplatte. Der Erfindung liegt die Erkenntnis zugrunde, daß die Polbezeichnungen im Grunde genommen nur während der Verdrahtungsarbeiten an eben dem betroffenen Steckverbinder benötigt werden. Für diesen Fall kann die Schubplatte in ihre Ableselage hervorgezogen werden. Nach Vollendung der Verdrahtungsarbeit wird sie wieder unter den Steckverbinder geschoben und damit zum Verschwinden gebracht. Die Anordnung hat einen außerordentlich geringen Raumbedarf. Die Schubplatte steht überhaupt nur vor, wenn der betroffene Steckverbinder verdrahtet wird, was räumlich überhaupt nicht stört. Bei den Verdrahtungsarbeiten an weiteren Steckverbindern, insbesondere auch in hinten liegenden Reihen, sind die für die Verdrahtungsarbeit dann ja nicht mehr benötigten Schubplatten der Steckverbinder der vorderen Reihen eingeschoben und behindern nicht mehr.

Die Ausgestaltung der Schubplatten als Bezeichnungsträger ist beliebig. Es können Reihen zur Steckaufnahme üblicher Bezeichnungsschilder vorgesehen werden, es können Beschriftungsflächen vorgesehen werden, es können Aufnahmeflächen für beschriftete Folien vorgesehen werden. Es kann eine direkte Bedruckung erfolgen. Mischformen der verschiedenen Bezeichnungsmöglichkeiten sind ohne weiteres zu realisieren.

Bevorzugt ist ferner eine Ausgestaltung, bei der eine Schubplatte und ihre Führung am Steckverbinder eine Rastenanordnung für eine Verrastung in unterschiedlich weiten Ausziehlagen vorgesehen ist. Dies kann die Ablesbarkeit insoweit erleichtern, als man jeweils gerade diejenige Reihe von Bezeichnungen unmittelbar hinter der entsprechenden Begrenzungskante des Steckverbinders auf der Schubplatte erscheinen läßt, deren Einsichtnahme für die Verdrahtung gerade erforderlich ist.

In einer weiteren bevorzugten Ausgestaltung kann die Schubplatte über ihre Einschublänge hinaus verlängerbar ausgebildet sein. Man bekommt auf diese Weise eine außerordentlich umfassende Möglichkeit für die Polbezeichnungen, ohne die Verdrahtungsarbeiten an anderen Steckverbindern zu behindern, da ja in diesem Fall die betroffene Schubplatte schon wieder vollständig eingeschoben ist. Auch bei dieser Ausgestaltung sind verschiedene Ausführungsformen möglich. Es kann eine teleskopisch zusammenschiebbare Schubplatte vorgesehen werden, aber auch eine zweiflügelig aufeinanderklappbare Schubplatte.

Ausführungsformen schwerer elektrischer Steckverbinder gemäß der Erfindung werden nachstehend unter Bezugnahme auf die beigefügte Zeichnung näher beschrieben.

Es zeigen
- Figur 1: eine Draufsicht auf die Anschlußseite eines schweren Steckverbinders gemäß der Erfindung mit dem Bezeichnungsträger in einer seiner Ausziehstellungen,
- Figur 2: eine vereinfachte, teilweise gebrochene Seitenansicht eines derartigen schweren Steckverbinders mit leicht veränderter Ausführung insbesondere im Bereich des Bezeichnungsträgers,
- Figur 3: einen Schnitt durch einen weiteren Bezeichnungsträger eines Steckverbinders gemäß der Erfindung,
- Figur 4: eine Draufsicht auf eine weitere Ausführungsform eines Bezeichnungsträgers eines derartigen Steckverbinders.

Bei dem in den Figuren 1 und 2 dargestellten Ausführungsbeispiel eines schweren Steckverbinders wird von einem handelsüblichen Durchführungssteckverbinder ausgegangen, in dessen Gehäuse 1, das mit einem Buchsen- oder Steckerteil 2 verbunden ist, sich eine Vielzahl von Anschlüssen befindet, die in Figur 1 durch die strichpunktierten Kreuze angedeutet sind. Im dargestellten Ausführungsbeispiel sind beispielsweise vier Reihen der Kennung A, B, C, D mit jeweils zehn Anschlüssen, also insgesamt vierzig Anschlüsse vorgesehen, für die das Bedürfnis einer entsprechenden Bezeichnung besteht, damit die Verdrahtungsarbeit korrekt durchgeführt werden kann.

Für eine umfassende Bezeichnung dieser Anschlüsse während der Verdrahtungsarbeit und insbesondere bei sehr geringem Raumbedarf ist als Bezeichnungsträger nun eine Schubplatte 3 (Figur 1 bzw. 3′ Figur 2), die in seitlichen Führungen auf der Rückseite des Steckverbinders 1 geführt ist und hier unter den Steckverbinder 1 schiebbar ist. Wie in den Figuren 1 und 2 illustriert, wird die Schubplatte 3, 3′ nur bei Bedarf, d. h. bei Verdrahtungsarbeiten an diesen betroffenen Steckverbinder, in eine Ableselage hervorgezogen und nach Ende der Verdrahtungsarbeiten wird sie unter den Steckverbinder 1 zurückgeschoben und kann dann insbesondere die Verdrahtungsarbeiten an anderen Steckverbindern, insbesondere an Steckverbindern, die in der Gesamtschaltanordnung in hinteren Reihen liegen, überhaupt nicht mehr stören, so daß von daher in einer derartigen Schaltanlage die Reihenabstände zwischen den einzelnen Reihen derartiger Steckverbinder entsprechend gering gehalten werden können.

In zweckmäßiger Ausgestaltung sind an der Schubplatte 3, 3′ und ihrer Führung 4 (Figur 2) am Steckverbinder 1 Rastanordnungen für eine Verrastung in unterschiedlich weiten Ausziehstellungen vorgesehen. Im Ausführungsbeispiel nach Figur 2 trägt die Schubplatte 3' am unteren Ende ihres mittleren Führungssteges 5, der in die nutartige Führung 4 auf den beiden Rückseiten des Steckverbinders 1 eingreift, einen Rastnoppen 6, während im Grund der Führung 4 am Steckverbinder dafür in diversen Lagen entsprechend der gewünschten Ausziehlage, einschließlich einer Verrastung der vollständig eingeschobenen Stellung, Rastausnehmungen 7 vorgesehen sind. In Abwandlung dazu ist bei der Schubplatte nach Figur 1 auf beiden Seiten der Führungssteg in Einzelabschnitte 8 aufgeteilt, die zwischen sich jeweils an der gewünschten Stelle einen kleinen Freiraum lassen, in die ein der Führung am Steckverbinder 1 zugeordneter Rastwulst einschnappen kann.

Die Ausgestaltung der Schubplatten 3, 3′ als Bezeichnungsträger ist beliebig und orientiert sich an den jeweiligen Erfordernissen. Im Ausführungsbeispiel nach Figur 1 hat die Schubplatte 3 Leisten 9, die jeweils zwischen sich Freiräume lassen, in die die Zapfen von Bezeichnungsschildchen 10 eingesteckt werden können. Es können stattdessen oder in Kombination damit auch die üblichen Steckaufnahmen für Bezeichnungsschildchen üblicher Bauart mit Steckfüßen vorgesehen sein. Es ist ferner möglich, die Schubplatten 3, 3′ ganz oder teilweise mit Klebe- oder Klemmflächen zum Aufbringen beschrifteter Folien oder sonstiger Schriftträger zu versehen. Auch eine direkte Bedruckung einer entsprechenden Fläche der Schubplatten 3, 3′ ist möglich.

Die geschilderte Verrastung in unterschiedlichen Ausziehlagen der Schubplatten 3, 3′ erleichtert, insbesondere mit einer Reihenbildung für die Polbezeichnungen auf den Schubplatten 3, 3′, die Ablesbarkeit insoweit, als man die Schubplatten 3, 3′ bei der Verdrahtung jeweils so weit auszieht, daß gerade die zur Verdrahtung anstehende Polreihe im Steckverbinder 1 mit ihren Bezeichnungen am Oberrand des Steckverbinders 1 sichtbar wird.

Die Anbringungsmöglichkeiten von Polbezeichnungen an einer derartigen Schubplatte sind ohne weiteres noch zu vergrößern. So wird in zweckmäßiger Ausgestaltung nicht nur die Vorderseite, sondern auch die Rückseite der Schubplatte 3, 3′ als Träger für Polbezeichnungen ausgebildet, Gestaltet man den Führungsbereich an den Schmalkanten der Schubplatten sowie die entsprechenden Führungen auf der Rückseite des Steckverbinders symmetrisch, kann man im Bedarfsfall die Schubplatte einfach umsetzen, so daß nun die Polbezeichnungen auf ihrer Rückseite sichtbar werden.

In Figur 3 ist eine weitere Ausführungsform einer Schubplatte 3˝ dargestellt, die über ihre Einschublänge hinter den Steckverbinder 1 hinaus dadurch verlängerbar ausgebildet ist, daß sie teleskopisch ausgebildet ist. Diese Schubplatte 3˝ hat ein Plattengrundelement 11 mit der üblichen Länge entsprechend der Einschubtiefe. In dem Plattengrundelement 11 ist teleskopisch, gegebenenfalls mit Verrastung zumindest in der Einschublage, ein weiteres Plattenelement 12 geführt.

In Figur 4 ist eine weitere Ausführungsform einer Schubplatte 3‴ illustriert. Hier wird die Verlängerung über die Einschublänge hinaus dadurch erreicht, daß an einem Plattengrundelement 13 über Filmscharniere 14 ein auszuklappendes weiteres Plattenelement 15 angelenkt ist. Das Plattengrundelement 13 ist gleichzeitig als Aufnahme für das eingeklappte Plattenelement 15 ausgebildet, das zweckmäßig in der Einklapplage verrastet wird.

## Patentansprüche

1. Schwerer elektrischer Steckverbinder (1) mit Bezeichnungsträger für die Polbezeichnung, **gekennzeichnet durch** einen Bezeichnungsträger in Form einer unter den Steckverbinder (1) schiebbaren und in eine Ableselage hervorziehbaren Schubplatte (3, 3′, 3˝, 3‴).

2. Steckverbinder nach Anspruch 1, dadurch gekennzeichnet, daß an der Schubplatte (3, 3′) und ihrer Führung (4) am Steckverbinder (1) Rastanordnungen (6, 7, 8) für eine Verrastung in unterschiedlich leiten Ausziehstellungen vorgesehen ist.

3. Steckverbinder nach Anspruch 1 oder 2, dadurch gekennzeichnet, daß die Schubplatte (3, 3′) umsteckbar und auf ihrer Rückseite als Bezeichnungsträger ausgebildet ist.

4. Steckverbinder nach einem der vorhergehenden Ansprüche, dadurch gekennzeichnet, daß die Schubplatte (3˝, 3‴) über ihre Einschublänge hinaus verlängerbar ausgebildet ist.

5. Steckverbinder nach Anspruch 4, dadurch gekennzeichnet, daß die Schubplatte (3˝) teleskopisch (11, 12) ausziehbar ausgebildet ist.

6. Steckverbinder nach Anspruch 6, dadurch gekennzeichnet, daß die Schubplatte (3‴) aus zwei aufeinanderklappbaren Plattenelementen (13, 15) besteht.

## Claims

1. A heavy duty electric plug and socket connector (1) with designation carriers for pole identification, characterised by a designation carrier in the form of a push-in plate (3, 3', 3'', 3''') which can he pushed under the plug and socket connector (1) and pulled out into a reading position.

2. A plug and socket connector according to claim 1, characterised in that on the push-in plate (3, 3') and its guide (4) on the connector (1) an arrangement of detents (6, 7, 8) is provided for click-stop engagement to mark different extents of pull-out.

3. A plug and socket connector according to claim 1 or 2, characterised in that the push-in plate (3, 3') is reversible and in that its back is constructed as a designation carrier.

4. A plug and socket connector according to one of the preceding claims, characterised in that the push-in plate (3'', 3''') is constructed to be extended beyond its push-in length.

5. A plug and socket connector according to claim 4, characterised in that the push-in plate (3'') is constructed so that it can be telescopically extended (11, 12).

6. A plug and socket connector according to claim 6, characterised in that the push-in plate (3''') consists of two plate elements (13, 15) which are hinged to fold onto each other.

## Revendications

1. Connecteur électrique, lourd, à fiches (1), avec support d'identification pour la désignation des pôles, caractérisé par un support d'identification se présentant sous la forme d'une plaque coulissante (3, 3', 3'', 3''') à faire coulisser sous le connecteur (1) et pouvant être extraite dans une position de lecture.

2. Connecteur à fiches selon la revendication 1, caractérisé en ce qu'il est prévu, sur la plaque coulissante (3, 3') et sur sa glissière (4) sur le connecteur (1), des moyens d'encliquetage (6, 7, 8) pour un encliquetage dans des positions d'extraction situées à des distances différentes.

3. Connecteur à fiches selon la revendication 1 ou 2, caractérisé en ce que la plaque coulissante (3, 3') est réversible et est conformée sur sa face arrière comme un support d'identification.

4. Connecteur à fiches selon l'une des revendications précédentes, caractérisé en ce que la plaque coulissante (3'', 3''') peut être prolongée au-delà de sa longueur d'insertion.

5. Connecteur à fiches selon la revendication 4, caractérisé en ce que la plaque coulissante (3'') peut être extraite de manière télescopique (11, 12).

6. Connecteur à fiches selon la revendication 6, caractérisé en ce que la plaque coulissante (3''') est constituée de deux éléments (13, 15) pouvant être rabattus l'un sur l'autre.
